# EUROPÄISCHE PATENTSCHRIFT

(11) **EP 0 161 311 B1**
(45) Veröffentlichungstag und Bekanntmachung des Hinweises auf die Patenterteilung: **04.05.1988**
(21) Anmeldenummer: 85900044.0
(22) Anmeldetag: 07.11.1984
(51) Int. Cl.: E02D 5/18, E02D 3/10, F42D 3/04

(54) **VERFAHREN ZUR ABSCHNITTSWEISEN HERSTELLUNG EINER SCHLITZWAND**
PROCESS FOR BUILDING BY SECTORS A SLIT TRENCH FOUNDATION WALL
PROCEDE DE FABRICATION PAR SECTIONS D'UN MUR DE FONDATION EN TRANCHEE

(30) Priorität: 10.11.1983 DE 3340725
(43) Veröffentlichungstag der Anmeldung: 21.11.1985
(73) Patentinhaber: ROSENSTOCK, Winfried, D-3062 Bückeburg (DE)
(72) Erfinder: ROSENSTOCK, Winfried, D-3062 Bückeburg (DE)
(74) Vertreter: Eikenberg & Brümmerstedt Patentanwälte
(86) Internationale Anmeldenummer: DE8400237
(87) Internationale Veröffentlichungsnummer: WO8502212

(56) Entgegenhaltungen:
- EP-A- 0 069 817
- BE-A- 538 890
- FR-A- 1 528 894
- NL-A- 7 703 935

## Beschreibung

In den letzten Jahren haben Schlitzwände eine zunehmende Bedeutung für die Herstellung senkrechter Wände erhalten, sei es als tragende Wände aus Stahlbeton oder als Dichtungswände zur Verhinderung des Grundwasserstromes.

Gegenüber Spundwänden besitzen Schlitzwände erhebliche Vorteile, denn sie lassen sich ohne Lärm und Erschütterung ausführen und erfüllen dann die Forderung zahlreicher Städte, in Wohngebieten, in der Nähe von Krankenhäusern und Erholungsheimen sowie nahe erschütterungsempfindlicher Gebäude nicht zu rammen. Ihr Einsatz ermöglicht es in vielen Fällen, auf eine Grundwasserabsenkung zu verzichten oder sie einzuschränken und damit wirtschaftlicher zu bauen, denn bei Grundwasserabsenkungen besteht oft die Gefahr von Setzungen mit Schäden an nebenliegenden Gebäuden, und schließlich ermöglichen es Schlitzwände beim Bau von Tiefstraßen, Tiefbahnen usw. unmittelbar neben bestehenden Gebäuden die bei Unterfangungen eintretenden Schäden an Nachbargebäuden weitgehend zu vermeiden.

Die Herstellung der Schlitzwände erfolgt dabei abschnittsweise, wobei z. B. ein Abschnitt einer bestimmten Länge ausgehoben und betoniert wird, worauf in gleicher Weise der übernächste Abschnitt ausgehoben und betoniert wird, so daß anschließend der zwischen den beiden hergestellten Abschnitten verbliebene Abschnitt ausgehoben und betoniert werden kann.

Für den Bodenaushub werden Spezialgreifer verwendet, wobei je nach Schwere des Bodens ein Abschnitt auf seiner ganzen Länge ausgehoben werden kann oder aber im Untergrund im Abstand voneinander zwei Löcher hergestellt werden, die so breit wie die spätere Schlitzwand sind und bis zu deren endgültiger Tiefe reichen, worauf dann anschließend der zwischen den Löchern verbliebene Untergrund durch einen Greifer entfernt wird.

In jedem Fall ist es bei der Schlitzwandherstellung üblich, den ausgehobenen Boden mit einer thixotropen Flüssigkeit auszufüllen, die in der Lage ist, auf die Wandungen eine stark stützende Wirkung auszuüben. Solche mit thixotroper Flüssigkeit ausgefüllten Wände bleiben auch bei völlig kohäsionslosen Böden senkrecht ohne Aussteifung stehen.

Schlitzwände werden im allgemeinen in Stärken von etwa 40 bis 60 cm erstellt. Ihre Tiefe kann dabei zwischen etwa 10 bis 50 m betragen. Bisher gab es jedoch keine Möglichkeit, Schlitzwände zu errichten, wenn der Untergrund Gesteinsschichten enthält, denn Greifer sind dann nicht mehr einsatzfähig, und Bohrwerkzeuge, die mit wirtschaftlich vertretbarem Aufwand in der Lage sind, Löcher mit einem Durchmesser von 40 bis 60 cm bis zu den erforderlichen Tiefen zu bohren, sind bisher nicht verfügbar.

Andererseits besteht aber häufig das Bedürfnis, auch bei einem Gesteinsuntergrund eine Schlitzwand vorzusehen, z. B. um beim Talsperrenbau die Talsohle unterhalb des Dammfußes abzudichten.

Die Erfindung geht von einem Verfahren zur abschnittsweisen Herstellung einer Schlitzwand aus, bei dem ein Abschnitt dadurch gebildet wird, daß im Untergrund im Abstand voneinander zwei Löcher hergestellt werden, die so breit wie die spätere Schlitzwand sind und bis zu deren endgültiger Tiefe reichen und die bei ihrer Herstellung mit einer thixotropen Flüssigkeit ausgefüllt werden, daß anschließend der zwischen den Löchern verbliebene Untergrund entfernt und ebenfalls mit der thixotropen Flüssigkeit ausgefüllt wird, und daß daraufhin schließlich der gesamte Abschnitt von unten nach oben mit Beton unter Verdrängung der thixotropen Flüssigkeit ausgefüllt wird.

Der Erfindung liegt die Aufgabe zugrunde, ein Verfahren der vorgenannten Art zu schaffen, das auch bei einem Gesteinsuntergrund anwendbar ist.

Die gestellte Aufgabe wird gemäß der Erfindung dadurch gelöst, daß bei Herstellung der Schlitzwand in einem gegebenenfalls mit einer Überlagerung versehenen Gesteinsuntergrund in den Untergrund zwischen den beiden Löchern ein Bohrloch hergestellt wird, das über seiner Länge mit einer ersten Sprengladung versehen wird, daß am unteren Ende der beiden Löcher kurzzeitig eine Druckwirkung erzeugt wird, durch die die thixotrope Flüssigkeit vorübergehend aus den Löchern nach oben verdrängt wird, und daß während der Verdrängung der thixotropen Flüssigkeit die erste Sprengladung gezündet wird.

Durch die Erfindung wird erreicht, daß der Gesteinsuntergrund zwischen den beiden Löchern in Schichten abgelöst wird und anschließend mit einem Greifer entfernt werden kann. Die Sprengladung ist dabei nur schwach und so bemessen, daß eine' dislozierende Wirkung über die Breite der späteren Schlitzwand hinaus nicht auftritt, wobei aber die Dislozierung in der Ebene der zu erstellenden Schlitzwand dadurch ermöglicht wird, daß die beiden Löcher, die mit der thixotropen Flüssigkeit gefüllt sind, vorübergehend eine Expansionsbewegung des zwischen ihnen befindlichen Gesteins zulassen. Ohne diese Maßnahme würde sich die Sprengung nicht in dem gewünschten Sinne auswirken können, da die thixotrope Flüssigkeit inkompressibel ist und dem Explosionsdruck einen unendlichen Widerstand entgegensetzen würde.

Die Druckwirkung in den Löchern wird vorzugsweise dadurch erzeugt, daß am Boden der Löcher je eine zweite Sprengladung angebracht wird, und daß die zweiten Sprengladungen kurz vor der ersten Sprengladung gezündet werden.

Stattdessen kann aber auch vor der Zündung der ersten Sprengladung am Boden der beiden Löcher ein Druckluftstoß erzeugt werden.

Um aber überhaupt die beiden Löcher in dem Gesteinsuntergrund herstellen zu können, ist in weiterer Ausgestaltung des erfindungsgemäßen Verfahrens vorgesehen, daß zunächst in der Mittellinie der Trasse der Schlitzwand zwei im Vergleich zur Schlitzwanddicke kleine Löcher gebohrt werden, daß in jedes Loch ein oder mehrere je eine Sprengladung enthaltende Behälter eingesetzt werden, wobei der Volumenanteil der Sprengladungen gering gegenüber dem Volumen der Behälter ist, daß die Stärke der Sprengladungen so gewählt wird, daß der Gesteinsuntergrund etwa im Bereich der Dicke der späteren Schlitzwand nur in seinem Gefüge zertrümmert, in seiner äußeren Form jedoch annähernd unverändert bleibt, und daß dann in das zertrümmerte Gefüge die Löcher mit ihrem endgültigen großen Durchmesser gebohrt werden.

Durch dieses Verfahren, das in Verbindung mit der Herstellung von Spundwänden bekannt ist, um einen Gesteinsuntergrund zum Einrammen der Spundwandbohlen vorzubereiten, wird überhaupt erst eine Bohrung ohne den andernfalls untragbaren Verschleiß von Bohrwerkzeugen durchführbar.

Die Erfindung wird nachfolgend anhand der Zeichnung näher erläutert. In der Zeichnung bedeuten :
Fig. 1 eine Draufsicht auf einen Schlitzwandabschnitt und
Fig. 2 einen Querschnitt entsprechend der Darstellung in Fig. 1.

In Fig. 1 sind die Linien 1 und 2 die seitlichen Begrenzungen einer Schlitzwand, und die Kreise 3 und 4 sind die Konturen von Großbohrlöchern, die der Breite der Schlitzwand entsprechen und einen Schlitzwandabschnitt 5 begrenzen.

Aus Fig. 2 ist ersichtlich, daß die Schlitzwand in einem Gelände angebracht werden soll, das unter seiner Oberfläche 6 und einer Überlagerung 7 einen Gesteinsuntergrund 8 aufweist.

Die Schlitzwand hat beispielsweise eine Breite von 600 mm, und der Mittenabstand der Kreise 3 und 4 beträgt beispielsweise etwa 1,4 m. Wie oben bereits erwähnt wurde, lassen sich in einem Gesteinsuntergrund die von den Kreisen 3 und 4 umgebenen Großbohrlöcher 9 und 10 nicht durch einen Bohrvorgang herstellen.

Zu diesem Zweck werden zunächst im Zentrum der Kreise 3 und 4 Bohrlöcher 11 und 12 eingebracht, die im Vergleich zu den Großbohrlöchern 9 und 10 verhältnismäßig klein sind, und in die beiden Bohrlöcher 11 und 12 werden ein oder mehrere je eine Sprengladung 13 enthaltende Behälter 14 eingesetzt, wobei der Volumenanteil der Sprengladungen gering gegenüber dem Volumen der Behälter ist, und anschließend werden die Sprengladungen 13 gezündet, wobei aber die Stärke der Sprengladungen so bemessen wird, daß der Gesteinsuntergrund etwa im Bereich der Dicke der späteren Schlitzwand nur in seinem Gefüge zertrümmert, in seiner äußeren Form jedoch annähernd unverändert bleibt, so daß auf diese Weise der Gesteinsuntergrund für die Bohrung der Großbohrlöcher 9 und 10 vorbereitet wird, ohne daß dann anschließend beim Bohren ein großer Werkzeugverschleiß auftritt. Hierbei wird also nur eine vergleichsweise kleine Sprengladung eingesetzt, die bei der Explosion zwar ihre volle Schockwirkung in seitlicher Richtung auf das Gestein ausüben kann deren durch die Verbrennung expandierende Gase jedoch in dem Behälter ein ausreichend großes Volumen vorfinden, um sich darin zunächst ausdehnen zu können, ohne auf das dem Bohrloch benachbarte Gestein derartig einzuwirken, daß dieses verlagert wird. Die Explosionsgase, die wegen des massiven Gesteinsuntergrundes nach unten nicht wirken können, entweichen daher aus dem Behälter nach oben in das Bohrloch, ohne daß jedoch der sonst übliche Sprengtrichter entsteht. Es wird also hierhei erreicht, daß das dem Bohrloch benachbarte Gestein nicht weggeschossen, sondern nur in kleinste Kornfraktionen mit einer Größe von weniger als 0,5 cm zertrümmert wird. In einen derartig vorbereiteten Gesteinsuntergrund kann dann das Großbohrloch ohne Schwierigkeiten eingebracht werden. In die Großbohrlöcher wird unmittelbar in Verbindung mit ihrer Herstellung die thixotrope Flüssigkeit eingebracht, die hier die Funktion hat, ein Einstürzen der Überlagerung 7 in die Großbohrlöcher 9, 10 zu verhindern.

Um nun aber den zwischen den Großbohrlöchern 9 und 10 stehengebliebenen Gesteinsuntergrund 15 entfernen zu können, wird darin etwa in der Mitte zwischen den Großbohrlöchern 9 und 10 ein Bohrloch 16 eingebracht, in das eine über seine Länge verteilte Sprengladung oder mehrere gestaffelt übereinander angeordnete Sprengladungen 17 eingebracht werden. Diese Sprengladungen sind notwendig, um den Untergrund 15 wirtschaftlich abtragen zu können. Sie müssen natürlich so schwach bemessen werden, daß eine Dislozierung des dem Schlitzwandabschnitt benachbarten Gesteinsuntergrunds nicht auftritt, d.h. die Wirkung der Sprengung soll auf die Schlitzwandbreite beschränkt werden.

Eine Zündung der in diesem Sinne bemessenen Sprengladungen 17 würde bei dem herkömmlichen Verfahren, bei dem die Großbohrlöcher 9 und 10 mit der thixotropen Flüssigkeit ausgefüllt sind, jedoch dazu führen, daß die Sprengkräfte auf einen unendlichen Widerstand wirken, weil die thixotrope Flüssigkeit inkompressibel ist, so daß damit die erwünschte Wirkung nicht erreichbar ist.

Erfindungsgemäß wird nun vorgesehen, daß am Boden der beiden Großbohrlöcher kurzzeitig eine Druckwirkung erzeugt wird, durch die die thixotrope Flüssigkeit vorübergehend nach oben verdrängt wird, und nach dieser Verdrängung werden die Sprengladungen 17 gezündet, so daß sich dadurch die Gesteinsmassen aus dem Bereich des Untergrunds 15 in Richtung auf die Großbohrlöcher bewegen können und damit eine Struktur erhalten, die anschließend ohne Schwierigkeiten eine Entfernung durch einen Greifer zuläßt.

Die Druckwirkung am unteren Ende der Großbohrlöcher läßt sich auf verschiedene Weise erzeugen. Eine bevorzugte Möglichkeit besteht darin, daß auf dem Boden der beiden Großbohrlöcher 9 und 10 je eine kleine zweite Sprengladung 18 deponiert wird, die kurz vor der Zündung der ersten Sprengladungen 20 gezündet wird, so daß die Sprengladungen 17 ihre Wirkung entfalten können, solange die thixotrope Flüssigkeit in den Großbohrlöchern 9 und 10 durch die Wirkung der Sprengladungen 18 verdrängt worden ist.

Stattdessen kann aber auch am Boden der Großbohrlöcher 9 und 10 die Druckwirkung durch eine Druckluftquelle aufgebaut werden, die zum erforderlichen Zeitpunkt einen Druckluftstoß erzeugt.

Da die Wirkung beider Sprengladungen 17 und 18 örtlich begrenzt ist, bleiben die eingangs erwähnten Vorteile der Schlitzwand voll erhalten.

## Patentansprüche

1. Verfahren zur abschnittsweisen Herstellung einer Schlitzwand, bei dem ein Abschnitt dadurch gebildet wird, daß im Untergrund im Abstand voneinander zwei Löcher (9, 10) hergestellt werden, die so breit wie die spätere Schlitzwand sind und bis zu deren endgültiger Tiefe reichen, und die bei ihrer Herstellung mit einer thixotropen Flüssigkeit ausgefüllt werden, daß anschließend der zwischen den Löchern verbliebene Untergrund (15) entfernt und ebenfalls mit der thixotropen Flüssigkeit ausgefüllt wird, und daß daraufhin schließlich der gesamte Abschnitt von unten nach oben mit Beton unter Verdrängung der thixotropen Flüssigkeit ausgefüllt wird, dadurch gekennzeichnet, daß bei Herstellung der Schlitzwand in einem gegebenenfalls mit einer Überlagerung (7) versehenen Gesteinsuntergrund (8) in dem Untergrund (15) zwischen den beiden Löchern (9, 10) ein Bohrloch (16) hergestellt wird, das über seiner Länge mit einer ersten Sprengladung (17) versehen wird, daß am unteren Ende der beiden Löcher (9, 10) kurzzeitig eine Druckwirkung erzeugt wird, durch die die thixotrope Flüssigkeit vorübergehend aus den Löchern (9,10) nach oben verdrängt wird, und daß während der Verdrängung der thixotropen Flüssigkeit die erste Sprengladung (17) gezündet wird.

2. Verfahren nach Anspruch 1, dadurch gekennzeichnet, daß am Boden der beiden Löcher (9, 10) je eine zweite Sprengladung (18) angebracht wird, und daß die zweiten Sprengladungen (18) kurz vor der ersten Sprengladung (17) gezündet werden.

3. Verfahren nach Anspruch 1, dadurch gekennzeichnet, daß vor der Zündung der ersten Sprengladung (17) am Boden der beiden Löcher (9, 10) ein Druckluftstoß erzeugt wird.

4. Verfahren nach einem der vorhergehenden Ansprüche dadurch gekennzeichnet, daß die beiden Löcher (9, 10) im Gesteinsuntergrund dadurch hergestellt werden, daß zunächst in der Mittellinie der Trasse der Schlitzwand zwei im Vergleich zur Schlitzwanddicke kleine Löcher (11, 12) gebohrt werden, daß in jedes Loch ein oder mehrere je eine Sprengladung (13) enthaltende Behälter (14) eingesetzt werden, wobei der Volumenanteil der Sprengladungen (13) gering gegenüber dem Volumen der Behälter (14) ist, daß die Stärke der Sprengladungen (13) so gewählt wird, daß der Gesteinsuntergrund etwa im Bereich der Dicke der späteren Schlitzwand nur in seinem Gefüge zertrümmert, in seiner äußeren Form jedoch annähernd unverändert bleibt, und daß dann in das zertrümmerte Gefüge die Löcher (9,10) mit ihrem endgültigen großen Durchmesser gebohrt werden.

## Claims

1. A method for constructing a diaphragm wall in sections, wherein a section is formed by constructing two suitably spaced holes (9, 10) in the substratum, the hole diameter corresponding to the required thickness of the diaphragm wall and the hole depth corresponding to the required final depth, by filling the holes during construction with a thixotropic liquid, by removing thereafter the remaining substratum (15) between the holes and filling the space left with thixotropic liquid, and by finally filling the entire section with concrete from the bottom upwards while displacing the thixotropic liquid, characterized in that - when the diaphragm wall is constructed in a rock substratum which possibly has an overburden of another material - borehole (16) is constructed in the substratum (15) between the two holes (9, 10), whereby the borehole is provided over its length with one or more first explosive charges (17), that a short-term pressure blast at the lower end of the two holes (9, 10) is generated thereby causing the thixotropic liquid column to be temporarily displaced upwards, and that during said displacement of the thixotropic liquid said first explosive charge is detonated.

2. A method as claimed in claim 1, characterized in that a second explosive charge (18) is provided at the bottom of each of the two holes (9, 10) and that the second explosive charges (18) are detonated immediately before detonating the first charge or charges (17).

3. A method as claimed in claim 1, characterized in that before detonating the first explosive charge or charges (17), a blast of compressed air is provided at the bottom of the two holes (9, 10).

4. A method as claimed in any one of the preceding claims characterized in that the two holes (9, 10) in the substratum are constructed in the following manner : drilling two holes (11, 12) of small diameter in comparison to the required thickness of the diaphragm wall along the required center location line of the wall, inserting into each hole one or more containers (14) containing one explosive charge (13) each, whereby the volume of the explosive charge (13) is small in comparison to the volume of the container (14), and whereby the strength of the charge (13) is chosen such that the rock substratum is solely shattered locally to the extent of. the required diaphragm wall thickness, while the external form of the rock mass remains unchanged, and then drilling the holes with their required final diameter in the shattered rock.

## Revendications

1. Procédé de fabrication par sections d'un mur de fondation en tranchée, dont une section est réalisée en creusant dans le sous-sol deux trous (9, 10) distants l'un de l'autre et dont la largeur et la profondeur sont identiques à celles du futur mur de fondation, et qui sont, lors de leur fabrication remplis d'un liquide thixotrope, en éliminant par la suite la partie du sous-sol (15) demeurée entre les trous et en remplissant ce dernier également de liquide thixotrope, après quoi l'ensemble de la section est rempli de béton du bas vers le haut en déplaçant le liquide thixotrope, caractérisé en ce que, lors de la fabrication du mur de fondation dans un sous-sol rocheux (8), le cas échéant avec une superposition (7), un forage (16) est effectué dans le sous-sol (15) entre les deux trous (9, 10), sur la longueur duquel est prévue une première charge explosive (17), en ce qu'en bas des deux trous (9, 10) est produit un bref effet de pression, chassant provisoirement le liquide thixotrope des trous (9, 10) vers le haut, et en ce que, pendant le déplacement du liquide thixotrope, la première charge explosive (17) est mise à feu.

2. Procédé suivant la revendication 1, caractérisé en ce qu'au fond des deux trous (9, 10) est installée une deuxième charge explosive (18) et en ce que cette deuxième charge explosive (18) est mise à feu juste avant la première charge explosive (17).

3. Procédé suivant la revendication 1, caractérisé en ce qu'un coup d'air comprimé est produit au fond des deux trous (9, 10) avant la mise à feu de la première charge explosive (17).

4. Procédé suivant l'une quelconque des revendications précédentes, caractérisé en ce que les deux trous (9, 10) sont réalisés dans le sous-sol rocheux en creusant d'abord, au niveau de la ligne médiane du tracé du mur de fondation, deux trous (11, 12) petits par rapport à l'épaisseur du mur de fondation, en ce que chaque trou reçoit un ou plusieurs conteneurs (14) contenant une charge explosive (13), la part de volume des charges explosives (13) étant faible par rapport au volume des conteneurs (14), en ce que la force des charges explosives (13) est choisie de façon que seule la texture du sous-sol de pierre soit disloquée, dans pratiquement la zone de l'épaisseur du futur mur de fondation, mais que sa forme extérieure reste à peu près inchangée et en ce qu'ensuite les trous (9,10) sont forés avec leur diamètre définitif dans la texture disloquée.
